# EUROPÄISCHE PATENTSCHRIFT

(11) **EP 1 270 220 B1**
(45) Veröffentlichungstag und Bekanntmachung des Hinweises auf die Patenterteilung: **09.04.2008**
(21) Anmeldenummer: 02020263.6
(22) Anmeldetag: 20.11.1999
(51) Int. Cl.: B41F 13/32

(54) **Wechseleinrichtung für Walzen und Zylinder in einer Druckmaschine**
Device for exchanging rollers and cylinders in a printing press
Dispositif pour échanger des rouleaux ou cylindres dans une machine à imprimer

(30) Priorität: 04.12.1998 DE 29821652 U
(43) Veröffentlichungstag der Anmeldung: 02.01.2003
(62) Teilanmeldung aus: 99123072.3
(73) Patentinhaber: MAN Roland Druckmaschinen AG, 63075 Offenbach (DE)
(72) Erfinder: Schölzig, Jürgen, 55126 Mainz-Finthen (DE); Reschke, Guido, 65597 Hünfelden-Ohren (DE); Guba, Reinhold, 64331 Weiterstadt (DE)
(74) Vertreter: Stahl, Dietmar

(56) Entgegenhaltungen:
- US-A- 3 611 924
- PATENT ABSTRACTS OF JAPAN vol. 008, no. 005 (M-267), 11. Januar 1984 (1984-01-11) & JP 58 168565 A (DAINIPPON INSATSU KK), 4. Oktober 1983 (1983-10-04)

## Beschreibung

Die Erfindung betrifft eine Wechseleinrichtung für Walzen und Zylinder in einer Druckmaschine nach dem Oberbegriff von Anspruch 1.

### [Stand der Technik]

Aus DE 42 04 472 C2 ist eine Walzenwechseleinrichtung bekannt. Die Einrichtung umfasst eine Handhabevorrichtung, die auf einem bewegbaren Maschinentisch angeordnet ist und weiterhin eine Walzenträgereinheit, die - mit dem Maschinentisch oder separat vom Maschinentisch - mit der Handhabevorrichtung zumindest dann in Funktionsverbindung bringbar ist, wenn die Vorrichtung die Walzen handhabt und die Trägereinheit die Walzen aufnimmt. Hierbei ist die Handhabevorrichtung durch Schwenkarme gebildet und die Walzenträgereinheit weist Bereiche zur Aufnahme der zu wechselnden als auch der gewechselten Walzen auf. Eine Steuereinheit ist zur Steuerung des Betriebsablaufes der Schwenkarme vorgesehen.
Von Nachteil ist hierbei, der relativ große Aufwand und dass ein Einsatz aufgrund der häufig beengten Platzverhältnisse an den Druckmaschinen begrenzt ist.

Gemäß EP 0 639 452 B1 ist eine Druckmaschine bekannt, deren Formzylinder in einer Lagerung der Druckmaschine einsetzbar und wieder herausnehmbar ist. Hierzu ist eine Entnahmeanordnung zur Herausnahme des Formzylinders aus seiner Lagerung vorgesehen.

### [Aufgabe der Erfindung]

Der Erfindung liegt die Aufgabe zugrunde, eine Wechseleinrichtung der eingangs beschriebenen Art zu schaffen, die die genannten Nachteile vermeidet, die insbesondere mit geringem Aufwand einen Wechsel der Walzen bzw. Zylinder einer Druckmaschine gestattet und eine verbesserte Handhabung erlaubt.

Gelöst wird die Aufgabe durch die Ausbildungsmerkmale von Anspruch 1. Weiterbildungen ergeben sich aus den abhängigen Ansprüchen.

Bekanntlich sind an Druckmaschinen die Walzen und/oder Zylinder periodisch auszutauschen. Dies ist beispielsweise der Fall, wenn die Oberflächenqualität einer Gummiwalze sich verschlechtert. Ebenso ist ein Austausch von gerasterten Walzen erforderlich, wenn unterschiedliche Anforderungen an das Schöpfvolumen dieser Walzen vorliegen. Alternativ sind Zylinder auswechselbar, z.B. um Zylinder mit unterschiedlichen Oberflächeneigenschaften oder unterschiedlichen Druckformen einzusetzen.

Ein erster Vorteil der Erfindung ist darin begründet, dass die Wechseleinrichtung manuell oder mittels Handhabevorrichtung betätigbar ist.
Weiterhin ist von Vorteil, dass durch die Anordnung der Wechseleinrichtung vorzugsweise oberhalb eines Druckwerkes und/oder Lackwerkes innerhalb einer Druckmaschine die Umrüstzeiten deutlich verkürzbar sind.
Ebenso ist vorteilhaft, dass keine weiteren Ablagevorrichtungen außerhalb der Druckmaschine erforderlich sind und die Walzen bzw. Zylinder direkt am Einsatzort vorrätig sind.

Die Erfindung soll an einem Ausführungsbeispiel näher erläutert werden. Dabei zeigen schematisch:
- Fig. 1: eine Offsetdruckmaschine mit zwei Lackierwerken,
- Fig. 2: eine Walzenablage als Wechseleinrichtung.

### [Beispiele]

In einer Offsetdruckmaschine mit mehreren Druckwerken 1 für den Mehrfarbendruck ist einem letzten Druckwerk 1 ein erstes Lackierwerk 2 sowie ein zweites Lackierwerk 3 in Förderrichtung des Bogenmaterials nachgeordnet. Jedes Druckwerk 1 besteht in bekannter Weise aus einem Druckzylinder 11 als Bogenführungszylinder, einem Gummituchzylinder 9, einem Plattenzylinder 8 sowie einem Farbwerk. Bei Bedarf ist dem Plattenzylinder 8 ein Feuchtwerk zugeordnet.

Jedes Lackwerk 2, 3 besteht aus einem Druckzylinder 11 als Bogenführungszylinder, einem Formzylinder 12 und einem Dosiersystem 13 oder 14. Hierbei besteht das Dosiersystem 13 aus einer Auftragwalze 16 und einem zugeordneten Kammerrakel 15, hingegen besteht das Dosiersystem 14 aus einem Zweimalzenwerk mit Lackzufuhr in den Walzenspalt. Alternativ sind auch andere Dosiersysteme, z.B. u.a. mit einer Schöpfwalze, einsetzbar.

Die Druckwerke 1 sowie die Lackwerke 2, 3 sind mittels Transfertrommeln 10 als Bogenführungszylinder untereinander in Funktionsverbindung, wie dies bei Druckmaschinen in Reihenbauweise bekannt ist. Dem letzten Lackwerk 3 ist ein Ausleger 5 nachgeordnet, welcher zwecks Ablage des Bogenmaterials auf einem Auslegerstapel 6 ein umlaufendes Fördersystem 7 mit Greifersystemen aufweist.

Bei Bedarf ist, zur Verbesserung der Trocknung des Bogenmaterials (Fig. 2), zwischen dem ersten Lackwerk 2 und dem zweiten Lackwerk 3 ein Trocknersystem 4 mit Druckzylinder 11 und Transfertrommel 10 angeordnet.

In einfacher Ausbildung ist die Wechseleinrichtung vorzugsweise für den Walzenwechsel gemäß Figur 2 ausgeführt. Hierzu ist oberhalb der Walzen 16 bzw. Zylinder 12, 9, 8 eines Druckwerkes 1 bzw. Lackwerkes 2,3, hier am Lackwerk 3, eine schwenkbare Walzenträgereinheit 19 angeordnet. Die Walzenträgereinheit 19 ist in je einem Seitengestell des Lackwerkes 3 in je einem Drehgelenk 17 drehbar fixiert und schließt bei Nichtgebrauch (inaktive Position) vorzugsweise mit der Oberkante der Seitengestelle horizontal ab.

Die Walzenträgereinheit 19 nimmt damit eine horizontale (inaktive) Position oder eine aktive Position in einem stumpfen Winkel zur horizontalen Oberkante des Druckwerkes 1 oder Lackwerkes 2, 3 ein. Dazu ist die Walzenträgereinheit 19 beidseitig um den Drehpunkt des Drehgelenkes 17 schwenkbar, derart, dass die Walzenträgereinheit 19 in einem stumpfen Winkel positionierbar und lagefixierbar ist. Hierzu ist eine Rasteinrichtung 18 vorgesehen, die in einer Position die Walzenträgereinheit 19 (stumpfer Winkel) verriegelt. In der Position 18' (eingeschwenkte Walzenträgereinheit 19) ist die Rasteinrichtung 18 ebenfalls verriegelbar oder ist nicht aktiv. Auf weitere Anschlag- oder Justiermittel soll nicht näher eingegangen werden. Jede Walzenträgereinheit 19 weist zueinander fluchtend angeordnete erste Lagerungen 20 sowie bevorzugt wenigstens zweite Lagerungen 21 auf, in die weitere Walzen 16 (oder Zylinder 12,9,8) wechselseitig einsetzbar sind.

### [Bezugszeichenliste]

- 1: Druckwerk
- 2: erstes Lackwerk
- 3: zweites Lackwerk
- 4: Trocknersystem
- 5: Ausleger
- 6: Auslegerstapel
- 7: Fördersystem
- 8: Plattenzylinder
- 9: Gummituchzylinder
- 10: Transfertrommel
- 11: Druckzylinder
- 12: Formzylinder
- 13: Dosiersystem
- 14: Dosiersystem
- 15: Kammerrakel
- 16: Auftragwalze
- 17: Drehgelenk
- 18: Rasteinrichtung
- 19: Walzenträgereinheit
- 20: erste Lagerung
- 21: zweite Lagerung

## Patentansprüche

1. Wechseleinrichtung für Walzen und/oder Zylinder (16, 12, 9, 8) in einer Druckmaschine mit Seitengestellen und mit einer oberhalb der Walzen (16) und/oder Zylinder (12,9,8) eines Druckwerkes (1) oder Lackwerkes (2) angeordneten, erste und zweite Lagerungen (20,21) zum wechselseitigen Einsetzen der Walzen und/oder Zylinder /16, 12, 9, 8) aufweisenden Walzenträgereinheit (19),
**dadurch gekennzeichnet,**
**dass** die Walzenträgereinheit (19) an einem Ende in je einem an den Seitengestellen angeordneten Drehgelenk (17) drehbar fixiert ist und dass die Walzenträgereinheit (19) in eine horizontale, inaktive Position und in eine aktive Position in einem stumpfen Winkel zur horizontalen Oberkante des Druckwerkes (1) oder Lackwerkes (2,3) positionierbar und lagefixierbar ist.

2. Wechseleinrichtung nach Anspruch 1,
**dadurch gekennzeichnet,**
**dass** die Walzenträgereinheit (19) in der inaktiven Position horizontal mit der Oberkante der Seitengestelle abschließt.

3. Wechseleinrichtung nach Anspruch 1,
**dadurch gekennzeichnet,**
**dass** die ersten und die zweiten Lagerungen (20,21) in der Walzenträgereinheit (19) jeweils zueinander fluchtend angeordnet sind.

4. Wechseleinrichtung nach Anspruch 1,
**dadurch gekennzeichnet,**
**dass** die Walzenträgereinheit (19) mittels der Rasteinrichtung (18) in der inaktiven Position (18') verriegelbar ist.

## Claims

1. Changeover device for rollers and/or cylinders (16, 12, 9, 8) in a printing press with side frames and with a roller carrier unit (19) arranged above the rollers (16) and/or cylinders (12, 9, 8) of a printing unit (1) or varnishing unit (2), having first and second bearings (20, 21) for the alternate fitting of the rollers and/or cylinders (16, 12, 9, 8), **characterised in that** the roller carrier unit (19) is rotatably fixed at one end in each case in a rotary pivot (17) arranged on the side frames and that the roller carrier unit (19) can be positioned and can be fixed in position in a horizontal inactive position and in an active position at an obtuse angle relative to the horizontal upper edge of the printing unit (1) or varnishing unit (2, 3).

2. Changeover device according to Claim 1, **characterised in that** the roller carrier unit (19) in the inactive position lies horizontally flush with the upper edge of the side frames.

3. Changeover device according to Claim 1, **characterised in that** the first and the second bearings (20, 21) in the roller carrier unit (19) are in each case arranged flush with one another.

4. Changeover device according to Claim 1, **characterised in that** the roller carrier unit (19) is lockable by means of the engagement device (18) in the inactive position (18').

## Revendications

1. Dispositif d'échange de rouleaux et/ou cylindres (16, 12, 9, 8) dans une machine à imprimer avec des supports latéraux et une unité porte-rouleaux (19) agencée au-dessus des rouleaux (16) et/ou des cylindres (12, 9, 8) d'un groupe d'impression (1) ou d'un groupe de vernissage (2) et présentant des premiers et deuxièmes logements de paliers (20, 21) destinés à installer alternativement les rouleaux et/ou cylindres (16,12, 9, 8),
**caractérisé en ce que** l'unité porte-rouleaux (19) est fixée en rotation à une extrémité dans une articulation tournante (17) agencée sur les supports latéraux et **en ce que** l'unité porte-rouleaux (19) peut être positionnée et fixée en position dans une position inactive horizontale et dans une position active formant un angle obtus avec le bord supérieur horizontal du groupe d'impression (1) ou du groupe de vernissage (2, 3).

2. Dispositif d'échange selon la revendication 1,
**caractérisé en ce que** l'unité porte-rouleaux (19) se ferme dans la position inactive horizontalement avec le bord supérieur des supports latéraux.

3. Dispositif d'échange selon la revendication 1,
**caractérisé en ce que** les premiers et deuxièmes logements de paliers (20, 21) sont respectivement agencés de façon alignée entre eux dans l'unité porte-rouleaux (19).

4. Dispositif d'échange selon la revendication 1,
**caractérisé en ce que** l'unité porte-rouleaux (19) peut être verrouillée au moyen du dispositif à crans d'arrêt (18) dans la position inactive (18').
